# EUROPÄISCHE PATENTANMELDUNG

(11) **EP 1 419 984 A1**
(43) Veröffentlichungstag der Anmeldung: **19.05.2004**
(21) Anmeldenummer: 03025924.6
(22) Anmeldetag: 12.11.2003
(51) Int. Cl.: B65H 20/28, B65H 45/20

(54) **Vorrichtung und Verfahren zum Umlenken einer Materialbahn**

(30) Priorität: 12.11.2002 DE 10252918
(71) Anmelder: Kappa Sieger GmbH, 90537 Feucht (DE)
(72) Erfinder: Fritzmann, Wilfried, 92353 Postbauer-Heng (DE)
(74) Vertreter: Patentanwaltskanzlei Liermann-Castell

(57) **Zusammenfassung**

Um Materialbahnen (11), insbesondere eine Endloswellpappe, zu falten, schlägt die Erfindung eine Vorrichtung zum Umlenken einer Materialbahn (11) mit einer Einrichtung zum Führen der Materialbahn (11) entlang einer gedachten Bahnlinie (16) vor. Hierbei ist sowohl einerseits als auch andererseits der gedachten Bahnlinie (16) eine um eine Rotationsachse (4,5) drehbar gelagerte Umlenkeinrichtung (2,3) angeordnet.

## Beschreibung

Die Erfindung betrifft sowohl eine Vorrichtung als auch ein Verfahren zum Umlenken einer Materialbahn, insbesondere zum Umlenken einer Endloswellpappe.

Aus dem Stand der Technik ist weder eine Vorrichtung noch ein Verfahren bekannt, welche bzw. welches dazu geeignet ist, eine Materialbahn, wie etwa Endloswellpappe, Papier, dünne Folien oder ähnliche Materialien, schnell und kostengünstig zu falten.

Um beispielsweise Endloswellpappe zu falten, bedarf es eines sehr hohen Personalaufwandes, da solche Faltvorgänge immer noch manuell erledigt werden.

Das Durchführen der manuellen Faltvorgänge impliziert sowohl hinsichtlich der Faltzuverlässigkeit als auch hinsichtlich der Faltgeschwindigkeit in der Produktionskette von Endloswellpappe einen enormen Schwachpunkt, so dass die manuellen Faltvorgänge letztendlich erhebliche wirtschaftliche Nachteile mit sich bringen.

Es ist die Aufgabe vorliegender Erfindung eine Vorrichtung und ein Verfahren bereitzustellen, mit welcher bzw. mit welchem das Falten einer Materialbahn, insbesondere einer Endloswellpappe, weiter entwickelt wird.

Die Aufgabe der Erfindung wird von einer Vorrichtung zum Umlenken einer Materialbahn mit einer Einrichtung zum Führen einer Materialbahn entlang einer gedachten Bahnlinie gelöst, wobei sowohl einerseits als auch andererseits der gedachten Bahnlinie eine um eine Rotationsachse drehbar gelagerte Umlenkeinrichtung angeordnet ist.

Durch diese Anordnung ist jeweils eine Umlenkeinrichtung an einer Materialbalmseite angeordnet, so dass die Materialbahn beidseitig zumindest von einer Umlenkeinrichtung berührt werden kann. Beim Berühren der Materialbahn bewegt diese sich von der berührenden Umlenkeinrichtung weg. Aus dieser Bewegung heraus wird die Materialbahn umgelenkt, so dass sie anschließend vorteilhaft gefaltet werden kann und letztendlich in gefalteter Form vorliegt.

Mittels der erfindungsgemäßen Vorrichtung kann eine Materialbahn, vorzugsweise eine Endloswellpappe, mit einer hohen Faltleistung bearbeitet werden, so dass die Produktion einer gefalteten Endloswellpappe wesentlich effektiver durchgeführt werden kann. Nicht nur die Schnelligkeit der Faltvorgänge wird mit der erfindungsgemäßen Vorrichtung erhöht, sondern es wird darüber hinaus auch die Faltzuverlässigkeit der Faltvorgänge verbessert.

Unter dem Begriff "Umlenken" versteht man eine Ortsveränderung der Materialbahn, welche die Materialbahn unmittelbar faltet bzw. ein Falten einleitet oder aber einen eventuell nachgeschalteten vorzugsweise automatisierten Faltprozess derart vorbereitet, dass dieser einfach und schnell durchgeführt werden kann. Hierbei wird die Materialbahn zickzackförmig umgelenkt, so dass sie auf engstem Raum gefaltet werden kann.

Der Begriff "Materialbahn" umfasst hierbei jegliche Materialbahnen, deren Materialstärke es erlaubt, eine Faltung vorzunehmen. Beispielsweise fallen hierunter Materialbahnen wie Papier und Pappe, aber auch Kunststoffolien oder Metallfolien können mit der erfindungsgemäßen Vorrichtung vorteilhaft und schnell gefaltet werden.

Da mit den Umlenkeinrichtungen größere Kräfte relativ einfach auf die Materialbahn aufgebracht werden können, eignet sich die erfindungsgemäße Umlenkvorrichtung darüber hinaus auch dazu, Materialbahnen aus einem stärkeren und/oder festeren Material zu falten. Somit können Materialbahnen, bei denen ein manuelles Falten nur sehr mühselig durchgeführt werden kann, in vorteilhafter Weise sehr einfach mit der erfindungsgemäßen Vorrichtung gefaltet werden.

Im Sinne der vorliegenden Erfindung versteht man unter einer "Umlenkeinrichtung" Elemente, die dazu geeignet sind, eine Umlenkung einer an ihnen vorbei geführten Materialbahn zu bewirken. Hierzu können Umlenkeinrichtungen eingesetzt werden, deren Umlaufkanten einen kurvenartigen Verlauf aufweisen. Eine besonders einfache Ausführungsvariante einer Umlenkeinrichtung ist ein stabförmiges Element, dessen Länge vorzugsweise ein Vielfaches der Höhe bzw. der Breite beträgt.

Derartige Umlenkeinrichtungen rotieren um eine Rotationsachse, die in der Regel mittig an der Umlenkeinrichtung angeordnet ist. Dies ist besonders bei symmetrisch gestalteten Umlenkeinrichtungen vorteilhaft, da hierdurch Lagerkräfte im Bereich der Rotationsachse reduziert werden. Es versteht sich, dass die Rotationsachse auch asymmetrisch an einer Umlenkeinrichtung angeordnet sein kann. Dies ist beispielsweise dann vorteilhaft, wenn die Umlenkeinrichtung eine asymmetrische Massenverteilung aufweist.

Eine bevorzugte Ausführungsform sieht vor, dass die Umlenkeinrichtungen, insbesondere die Rotationsachsen der Umlenkvorrichtungen, auf einer in etwa waagerechten Linie angeordnet sind. Hierdurch ist ein besonders gleichmäßiger Faltvorgang der Materialbahn möglich, da beide Umlenkeinrichtungen die Materialbahn abwechselnd auf gleicher Höhe umlenken.

Damit beim Berühren der Materialbahn diese auch kraftvoll umgelenkt wird, ist es vorteilhaft, wenn die Umlenkeinrichtungen derart zueinander angeordnet sind, dass der Abstand zwischen den Rotationsachsen kleiner ist als die Summe aus einem maximalen Umfangsradius einer ersten Umlenkeinrichtung und aus einem maximalen Umfangsradius einer zweiten Umlenkeinrichtung.

Somit ragen die Umlenkeinrichtungen in jedem Fall über die gedachte Bahnlinie, auf welche die Materialbahn geführt wird, heraus, so dass auch sehr dünne Materialbahnen umgelenkt werden können. Eine derartige Anordnung ist aber auch besonders vorteilhaft bei dickeren Materialbahnen, die vorzugsweise an einer Perforation geknickt und hierbei gefaltet werden sollen.

Mit dem Begriff "Abstand" ist die kürzeste Strecke zwischen zwei Rotationsachsen gemeint. Hierbei verlaufen die Rotationsachsen vorzugsweise in etwa parallel zueinander. Um diesen Abstand auf einfache Art und Weise bei in etwa parallel zueinander verlaufenden Rotationsachsen zu messen, fällt man vorzugsweise das Lot von einer ersten Rotationsachse auf eine zweite Rotationsachse.

Der Begriff "maximaler Umfangsradius" bezeichnet im vorliegenden Fall die Strecke, welche sich von einer Rotationsachse einer Umlenkeinrichtung zu dem radial von der Rotationsachse am weitesten entfernten Punkt der Umlenkeinrichtung erstreckt.

Um die Schenkellänge bzw. die Bogenlänge einer gefalteten Materialbahn individuell einstellen zu können, ist es vorteilhaft, wenn der Umfangsradius der Umlenkeinrichtungen variabel einstellbar ist. Insbesondere bei einer propellerartigen Umlenkeinrichtung können mittels einer variablen Propellerlänge baulich besonders einfach unterschiedliche Bogenlängen der gefalteten Materialbahn eingestellt werden. Vorzugsweise sind die Umlenkeinrichtungen derart konzipiert, dass der Umfangsradius während des Betriebs einstellbar ist, somit können während des Faltbetriebs unterschiedlich lange Bogenlängen eingestellt werden.

Eine weitere Ausführungsvariante sieht vor, dass die Umlenkeinrichtungen jeweils eine Umfangsgeschwindigkeit aufweisen, welche in einem ganzzahligen Verhältnis zueinander stehen. Hierdurch ist sichergestellt, dass zwei miteinander korrespondierende Umlenkeinrichtungen im normalen Betrieb nicht miteinander kollidieren. Beispielsweise weist eine erste Umlenkeinrichtung eine Umfangsgeschwindigkeit auf, die doppelt so hoch ist wie die Umfangsgeschwindigkeit einer zweiten Umlenkeinrichtung. Vorzugsweise weisen die Umlenkeinrichtungen jedoch die gleiche Umfangsgeschwindigkeit auf, so dass die Materialbahnen mit einheitlich langen Bogenlängen gefaltet werden.

Um die Materialbahn besonders einfach zickzackförmig zu falten, ist es vorteilhaft, wenn die wenigstens zwei Umlenkeinrichtungen auf unterschiedlichen Materialbahnseiten angeordnet sind. Dies ist eine baulich bevorzugte Ausführungsvariante, da hierdurch die Materialbahn besonders einfach zu beiden Seiten umgelenkt werden kann. Hierzu wird die Materialbahn lediglich zwischen den wenigstens zwei Umlenkeinrichtungen hindurchgeführt, so dass die Materialbahn in dem vorstehend beschriebenen Überlagerungsbereich angeordnet ist.

Es versteht sich, dass die Umlenkeinrichtungen in unterschiedlichen Winkeln gegenüber der Hauptbewegungsrichtung der Materialbahn angeordnet werden bzw. bewegt werden können. Es hat sich jedoch gezeigt, dass ein besonders gutes Faltergebnis erzielt wird, wenn die Bewegungen der Umlenkeinrichtungen und die Hauptbewegungsrichtung der Materialbahn zumindest beim gegenseitigen Berühren im Wesentlichen gleichgerichtet sind. Insbesondere bei einer vertikal von oben nach unten geführten Materialbahn ist es vorteilhaft, wenn die Rotationsachsen der Umlenkeinrichtungen in etwa horizontal angeordnet sind. Somit sind die Rotationsachsen im Wesentlich orthogonal zu der Hauptbewegungsrichtung der Materialbahn angeordnet, so dass die um die Rotationsachsen rotierenden Umlenkeinrichtungen beim Berühren mit der Materialbahn in etwa die gleiche Bewegungsrichtung aufweisen.

Darüber hinaus ist es vorteilhaft, wenn die Materialbahn in etwa vertikal, von oben nach unten, bewegt wird, da hierdurch die Bewegung der Materialbahn bzw. der eigentliche Faltvorgang durch die Gravitationskraft vorteilhaft unterstützt wird.

Eine andere Ausführungsvariante sieht vor, dass die Umlenkeinrichtungen Mittel zum Umlenken aufweisen, die gegebenenfalls je nach Art der Materialbahn ausgetauscht werden können. Hierbei wurde gefunden, dass es hinsichtlich des Faltvorgangs einer Endloswellpappe von Vorteil ist, wenn die Umlenkmittel eine walzen- bzw. zylinderförmige Gestalt aufweisen. Somit treten die Umlenkeinrichtungen linienförmig mit der Materialbahn in Kontakt, wodurch die Bewegung der Materialbahn vorteilhaft in Richtung ihrer Hauptbewegung stabilisiert wird.

Damit die Umlenkeinrichtungen besonders schonend über die Materialbahn gleiten, ist es vorteilhaft, wenn die Umlenkmittel eine kugelförmige Gestalt aufweisen. Hierdurch ist die Gefahr, eine Materialbahn an ihrer Oberfläche zu beschädigen, wesentlich verringert.

Vorteilhaft ist es, wenn die Mittel zum Umlenken verlagerbar an der Umlenkeinrichtung angeordnet sind. Hierdurch können die Umfangsradien der Umlenkeinrichtungen auf besonders einfache Art und Weise variabel eingestellt werden, so dass hierbei eine baulich besonders einfache Lösung gefunden wurde, um etwa die Bogenlänge der gefalteten Materialbahn je nach Anwendungsfall unterschiedlich einzustellen.

Darüber hinaus wird die Aufgabe der Erfindung von einem Verfahren zum Umlenken einer Materialbahn gelöst, bei welchem Umlenkeinrichtungen abwechselnd mit sich gegenüberliegenden Materialbahnseiten in Kontakt treten. Hierdurch wird erreicht, dass die Materialbahn in einstellbaren Abständen, welche zum einen von der Rotationsgeschwindigkeit und zum anderen von der Baulänge der Umlenkeinrichtungen abhängen, in entgegengesetzten Richtungen gestoßen wird, so dass hierdurch ein Faltprozess in Gang gesetzt bzw. durchgeführt wird.

Besonders vorteilhaft ist es, dass die Materialbahn hierdurch in einem kontinuierlichen Faltprozess gefaltet wird. Insbesondere Endlosmaterialbahnen lassen sich in einem kontinuierlichen Arbeitsprozess wesentlich besser und effektiver verarbeiten als in einem diskontinuierlichen Arbeitsprozess.

Der kontinuierliche Faltprozess kann vorteilhaft durchgeführt werden, wenn die Umlenkeinrichtungen zumindest während des Faltens kontinuierlich jeweils um eine Rotationsachse rotieren. Hierbei wirken auf die Umlenkeinrichtungen wesentlich geringerere Kräfte als etwa bei translatorisch bewegten Umlenkeinrichtungen, da auf die kontinuierlich bewegten Umlenkeinrichtungen keine dauerhaften Beschleunigungs- bzw. Verzögerungskräfte wirken. Auch hierdurch kann die Vorrichtung insgesamt wesentlich kompakter gebaut werden. Dies bedeutet jedoch nicht, dass die kontinuierlich rotatorisch bewegten Umlenkeinrichtungen nicht auch zusätzlich diskontinuierlich translatorisch bewegt werden können. Es ist möglich, dass die Umlenkeinrichtungen mittels einer translatorischen Bewegung in Richtung der Materialbahn dieser einen zusätzlichen Impuls geben, so dass das Umlenken dadurch vorteilhaft beeinflusst wird.

Damit die Materialbahn möglichst in gleichmäßig langen Bögen gefaltet wird, ist es vorteilhaft, wenn die Umlenkeinrichtungen mit identischen Umfangsgeschwindigkeiten bewegt werden.

Um die Materialbahn besonders schonend umzulenken, ist es von Vorteil, wenn die Umlenkeinrichtungen jeweils mit einer Umfangsgeschwindigkeit bewegt werden, die etwa der Geschwindigkeit der Materialbahn entspricht.

Somit haben die Umlenkeinrichtungen gegenüber der Materialbahn, zumindest zeitweise, im günstigsten Fall keine oder nur eine geringe Relativbewegung zueinander. Dies ist dann der Fall, wenn die Geschwindigkeiten der Umlenkeinrichtungen und die Geschwindigkeit der Materialbahn gleichgerichtet sind.

Eine bevorzugte Verfahrensvariante sieht vor, dass sich wenigstens zwei Umlenkeinrichtungen in entgegengesetzter Richtung drehen. Hierdurch können zwei auf unterschiedlichen Materialbahnseiten gegenüberliegende Umlenkeinrichtungen wenigstens im Überlagerungsbereich in die gleiche Richttmg bewegt werden. Diese Richtung stimmt vorzugsweise mit der Hauptbewegungsrichtung der Materialbahn überein.

Die Vorrichtung und das Verfahren eignen sich besonders gut dazu, Materialbahnen zu falten, die in Abständen quer zu ihrer Hauptrichtung verlaufende Sollknickstellen aufweisen wie Perforationen, Nuten, Rillungen oder sonstige quer verlaufende Materialschwächungen. Die Materialbahnen mit derartigen Sollknickstellen knicken besonders gut ein.

Damit die Umlenkeinrichtungen die jeweilige Materialbahn so treffen, dass die Materialbahn auch an der vorgesehenen Sollknickstelle knickt, müssen in der Regel die Bewegungen der Umlenkeinrichtungen und die Bewegung der Materialbahn aufeinander abgestimmt werden. Ein derartiges Abstimmen der Bewegungen ist jedoch nicht notwendig, wenn die Materialbahnen keine solchen querverlaufenden Materialschwächungen aufweisen.

Weitere Vorteile, Ziele und Eigenschaften vorliegender Erfindung werden anhand nachfolgender Erläuterung anliegender Zeichnung beschrieben, in welcher beispielhaft eine Umlenkvorrichtung beschrieben ist.

Es zeigt die einzige Figur schematisch eine Vorrichtung zum Umlenken einer Materialbahn.

Die in der Figur gezeigte Umlenkvorrichtung 1 weist zwei Umlenkeinrichtungen 2 und 3 auf, die sich jeweils um eine Rotationsachse 4 bzw. 5 drehen. Damit die Umlenkeinrichtungen 2 und 3 symmetrische Schenkellängen (hier nicht beziffert) aufweisen, sind die Rotationsachsen 4 und 5 mittig an den Umlenkeinrichtungen 2 und 3 angeordnet.

Die Enden 2A, 2B bzw. 3A, 3B der jeweiligen Umlenkeinrichtungen 2 und 3 sind in diesem Ausführungsbeispiel kugelförmig ausgebildet.

Hierbei dreht die Umlenkeinrichtung 2 im Uhrzeigersinn (Pfeil 6) um die Rotationsachse 4 und die Umlenkeinrichtung 3 entgegengesetzt dem Uhrzeigersinn (Pfeil 7) um die Rotationsachse 5.

Sowohl die kugelförmigen Enden 2A und 2B der Umlenkeinrichtung 2 als auch die kugelförmigen Enden 3A und 3B der Umlenkeinrichtung 3 werden auf Bahnen 8 und 9 geführt, die sich in einem Bereich 10 überlagern. Dementsprechend überlagern sich auch die Enden 2A, 2B, 3A und 3B in dem Bereich 10.

Zwischen den beiden Umlenkeinrichtungen 2 und 3 ist eine Materialbahn 11 angeordnet, die zwischen den beiden Umlenkeinrichtungen 2 und 3 hindurch aus einem oberen Bereich 12 mit einer Hauptbewegungsrichtung 13 in einen unteren Bereich 14 geführt wird. Hierbei ist die Materialbahn 11 von einer Führung 15 derart geführt, dass die Materialbahn 11 durch den Bereich 10 entlang einer gedachten Bahnlinie 16 geführt wird.

Die gedachte Bahnlinie 16 unterteilt die Umlenkvorrichtung 1 in einen ersten Bereich 17 und in einen zweiten Bereich 18. In beiden Bereichen 17 und 18 ist jeweils eine der Umlenkeinrichtungen 2 und 3 angeordnet.

Somit ist die Umlenkeinrichtung 3 auf der linken Materialbahnseite 11 A der Materialbahn 11 und die Umlenkeinrichtung 2 auf der rechten Materialbahnseite 11B der Materialbahn 11 angeordnet.

Gelangt die Materialbahn 11 in den Bereich 10, wird sie abwechselnd von einem Ende 2A, 2B einer Umlenkeinrichtung 2 in Richtung der Umlenkeinrichtung 3 oder von den Enden 3A, 3B einer Umlenkeinrichtung 3 in Richtung der Umlenkeinrichtung 2 umgelenkt.

Darüber hinaus sind die beiden Rotationsachsen 4 und 5 der beiden Umlenkeinrichtungen 2 und 3 auf einer waagerechten Linie 19 angeordnet, so dass die beiden Umlenkeinrichtungen 2 und 3 etwa in gleicher Höhe mit der Materialbahn 11 korrespondieren.

In der hier dargestellten Momentaufnahme erfährt die Materialbahn 11 durch das Ende 2B der Umlenkeinrichtung 2 eine Bewegungsrichtung 20, so dass sich die Materialbahn 11 in Richtung der Umlenkeinrichtung 3 bewegt.

Durch die beschriebenen Umlenkungen kann sich die Materialbahn 11 in Knickbereichen 21 (hier nur exemplarisch beziffert) zickzackförmig zusammenfalten, so dass sie im unteren Bereich 14 als gefaltete Materialbahn 17 vorliegt.

## Patentansprüche

1. Vorrichtung (1) zum Umlenken einer Materialbahn (11) mit einer Einrichtung (15) zum Führen der Materialbahn (11) entlang einer gedachten Bahnlinie (16), wobei sowohl einerseits als auch andererseits der gedachten Bahnlinie (16) eine um eine Rotationsachse (4, 5) drehbar gelagerte Umlenkeinrichtung (2, 3) angeordnet ist.

2. Umlenkvorrichtung (1) nach Anspruch 1, ***dadurch gekennzeichnet, dass*** die Umlenkeinrichtungen (2, 3), insbesondere die Rotationsachsen (4, 5) der Umlenkeinrichtungen (2, 3), auf einer in etwa waagerechten Linie (19) angeordnet sind.

3. Umlenkvorrichtung (1) nach einem der Ansprüche 1 oder 2, ***dadurch gekennzeichnet, dass*** die Umlenkeinrichtungen (2, 3) derart zueinander angeordnet sind, dass der Abstand zwischen den Rotationsachsen (4, 5) kleiner ist als die Summe aus einem maximalen Umfangsradius einer ersten Umlenkeinrichtung (2, 3) und aus einem maximalen Umfangsradius einer zweiten Umlenkeinrichtung (2, 3).

4. Umlenkvorrichtung (1) nach einem der Ansprüche 1 bis 3, ***dadurch gekennzeichnet, dass*** der Umfangsradius (8, 9) der Umlenkeinrichtungen (2, 3) variabel einstellbar ist.

5. Umlenkvorrichtung (1) nach einem der Ansprüche 1 bis 4, ***dadurch gekennzeichnet, dass*** die Umlenkeinrichtungen (2, 3) jeweils eine Umfangsgeschwindigkeit (6, 7) aufweisen, welche in einem ganzzahligen Verhältnis zueinander stehen.

6. Umlenkvorrichtung (1) nach einem der Ansprüche 1 bis 5, ***dadurch gekennzeichnet, dass*** die wenigsten zwei Umlenkeinrichtungen (2, 3) auf unterschiedlichen Materialbahnseiten (11A, 11B) angeordnet sind.

7. Umlenkvorrichtung (1) nach einem der Ansprüche 1 bis 6, ***dadurch gekennzeichnet, dass*** die Rotationsachsen (4, 5) der Umlenkeinrichtungen (2, 3) in etwa horizontal angeordnet sind.

8. Umlenkvorrichtung (1) nach einem der Ansprüche 1 bis 7, ***dadurch gekennzeichnet, dass*** die Umlenkeinrichtungen (2, 3) Mittel zum Umlenken (2A, 2B, 3A, 3B) aufweisen, die gegebenenfalls je nach Art der Materialbahn (11) ausgetauscht werden können.

9. Umlenkvorrichtung (1) nach einem der Ansprüche 1 bis 8, ***dadurch gekennzeichnet, dass*** die Mittel zum Umlenken (2A, 2B, 3A, 3B) verlagerbar an den Umlenkeinrichtungen (2, 3) angeordnet sind.

10. Verfahren zum Umlenken einer Materialbahn (11), bei welchem Umlenkeinrichtungen (2, 3) abwechselnd mit sich gegenüberliegenden Materialbahnseiten (11A, 11B) in Kontakt treten.

11. Umlenkverfahren nach Anspruch 10, ***dadurch gekennzeichnet, dass*** die Materialbahn (11) in einem kontinuierlichen Faltprozess gefaltet wird.

12. Umlenkverfahren nach einem der Ansprüche 10 oder 11, ***dadurch gekennzeichnet, dass*** die Umlenkeinrichtungen (2, 3) kontinuierlich um eine Rotationsachse (4, 5) drehen.

13. Umlenkverfahren nach einem der Ansprüche 10 bis 12, ***dadurch gekennzeichnet, dass*** die Umlenkeinrichtungen (2, 3) mit identischen Umfangsgeschwindigkeiten (6, 7) bewegt werden.

14. Umlenkverfahren nach einem der Ansprüche 10 bis 13, ***dadurch gekennzeichnet, dass*** die Umlenkeinrichtungen (2, 3) jeweils mit einer Umfangsgeschwindigkeit (6, 7) bewegt werden, die etwa der Geschwindigkeit der Materialbahn (11) entspricht.

15. Umlenkverfahren nach einem der Ansprüche 10 bis 14, ***dadurch gekennzeichnet, dass*** sich wenigstens zwei Umlenkeinrichtungen (2, 3) in entgegengesetzter Richtung drehen.
